# EUROPÄISCHE PATENTSCHRIFT

(11) **EP 0 296 103 B1**
(45) Veröffentlichungstag und Bekanntmachung des Hinweises auf die Patenterteilung: **26.05.1993**
(21) Anmeldenummer: 88810358.7
(22) Anmeldetag: 02.06.1988
(51) Int. Cl.: B65D 47/24

(54) **Kunststoffverschluss mit zentralem Dichtstift**
Plastic closure with central sealing peg
Fermeture en plastique avec tige centrale d'étanchéité

(30) Priorität: 16.06.1987 CH 2285/87
(43) Veröffentlichungstag der Anmeldung: 21.12.1988
(73) Patentinhaber: Alfatechnic Patent AG, 8305 Dietlikon (CH)
(72) Erfinder: Dubach, Werner F., CH-8124 Maur (CH)
(74) Vertreter: Feldmann, Clarence Paul

(56) Entgegenhaltungen:
- WO-A-81/02418
- DE-A- 1 536 129
- FR-A- 1 397 859

## Beschreibung

Die vorliegende Erfindung betrifft einen Kunststoffverschluss mit bestehend aus einem auf einen Behälterhals aufsetzbaren Unterteil mit einem Ausguss und einer damit in Verbindung stehenden, am oberen Ende geschlossenen Ausgusstülle, die als Dichtstift dient, sowie aus einer mit dem Unterteil drehbar verbundenen Ueberwurfkappe mit einer zentralen Oeffnung, in die im geschlossenen Zustand des Verschlusses das obere geschlossene Ende der Ausgusstülle dichtend hineinragt.

Solche Verschlüsse sind seit vielen Jahren auf dem Markt und haben sich als Verschlüsse für Kunststoffbehälter, insbesondere für flüssige Seifen und Kosmetika bewahrt. In dem bisher angewandten Bereich haben sich nur wenige Nachteile solcher Verschlüsse gezeigt. Die obengenannten Verschlüsse sind mit einem während des Oeffnens und Schliessens des Verschlusses ortsfesten Unterteil, einer damit fest verbundenen Tülle, und einer in Axialrichtung, relativ zum Unterteil auf- und abbewegbaren Ueberwurfkappe ausgestaltet. Die Dichtung zwischen Unterteil und Ueberwurfkappe erfolgt dabei einerseits zwischen der zentralen Tülle am Unterteil und dem Rand der zentralen Oeffnung der Ueberwurfkappe in geschlossenem Zustand des Verschlusses und andrerseits zwischen der äusseren Ringwand des Unterteiles oder dem Behälterhals direkt und der vertikalen Ringwand der Ueberwurfkappe. An der zweitgenannten Stelle erfolgt die Dichtung meist über das Innengewinde der Ueberwurfkappe und dem Aussengewinde des Unterteiles oder des Behälterhalses. In der geöffneten Lage des Verschlusses, in der die Ueberwurfkappe relativ zum Behälterhals nach oben verschoben ist, greift das Gewinde nur noch teilweise ineinander und die Dichtung ist somit nur noch mangelhaft. Dies kommt daher, dass der gesamte Raum unter der Ueberwurfkappe sich mit dem Behälterinhalt füllt und beim Schliessen wieder in den Behälter zurück gepresst werden muss.

Aus der DE-A-15'36'129 sind, neben einem Verschluss gemäss Oberbegriff des Patentanspruches, diverse Varianten von Dichtstiftverschlüssen bekannt. Diese gehen allesamt von der Idee aus, Unterteil und Kappe in gleichbleibender Relativlage zueinander verdrehbar zu gestalten und nur den verdrehgesicherten Dichtstift auf und ab zu bewegen. Neben einer Variante bei der Dichtstift und Unterteil über den flexiblen Wandbereich einteilig verbunden sind, bestehen die anderen Varianten aus drei separaten, zusammenmontierbaren Teile. Die Dichtung zwischen Ueberwurfkappe und Unterteil erfolgt hierbei immer über höchst problematische zylindrische Wände.

Es ist daher die Aufgabe der vorliegenden Erfindung, einen Kunststoffverschluss gemäss Oberbegriff des Patentanspruches 1 zu schaffen, welcher trotz besserer Dichtungseigenschaften nur mit zwei Spritzteilen auskommt und damit eine einfachere Montage zulässt. Es ist eine weitere Aufgabe der Erfindung, den Verschluss so zu gestalten, dass er gegebenenfalls auch geeignet wäre für versiegelte Behälter verwendet werden zu können.
Die gestellte Aufgabe löst ein Kunststoffverschluss gemäss Oberbegriff des Patentanspruches, der dadurch gekennzeichnet ist, dass der Unterteil und die Tülle vor dem Zusammenbau über brückenförmige Sollbruchstellen zwischen den radialen Rippen und den Rändern der formschlüssigen Aussparungen im Ausguss des Unterteiles miteinander einstückig verbunden sind.

Ein solcher Verschluss ist auch für Behälter geeignet, deren Behälterhals mit einer Folie versiegelt ist, falls am unteren Ende der axial auf- und abbewegbaren Tülle ein dornartiges Durchstossmittel vorgesehen ist.
Vorteilhaft ist auch, wenn am Unterteil ein abtrennbares Garantieband vorgesehen ist, welches mittels Formschlussmittel ein Verdrehen der Ueberwurfkappe verhindert. Dies erlaubt erstmalig eine Unversehrtheitsgarantie an derartigen Verschlüssen. Weitere vorteilhafte Ausgestaltungsformen gehen aus den abhängigen Ansprüchen hervor. In der beiliegenden Zeichnung ist eine bevorzugte Ausführungsform beispielsweise dargestellt und anhand der nachfolgenden Beschreibung erläutert.
- Fig. 1: zeigt den Unterteil einer Ausführungsform des erfindungsgemässen Kunststoffverschlusses, in der Herstellungslage im Schnitt und in
- Fig. 2: in der Seitenansicht, sowie in
- Fig. 3: in der Aufsicht von oben;
- Fig. 4: stellt die Ueberwurfkappe zum Unterteil nach Figur 1-3 im Schnitt und in
- Fig. 5: in Seitenansicht dar.

Der Kunststoffverschluss besteht aus drei Hauptelementen, von denen ein Unterteil 1 und eine Ueberwurfkappe 2 immer getrennte Teile sind, während eine mit der zentralen Oeffnung in der Ueberwurfkappe 2 in funktioneller Verbindung stehende Ausgusstülle 3 ein in der Gebrauchslage getrenntes, in der Spritzlage ein mit dem Unterteil verbundenes Element ist.
Der Unterteil 1 ist in jedem Fall auf den Behälterhals H des Behälters B befestigt, wobei es hier auch verschiedene bekannte Befestigungsmöglichkeiten gibt.
In den Figuren 1-3 ist insofern eine etwas besondere Situation aufgezeigt, als dass der Unterteil 1 und die Ausgusstülle 3 einstückig in der Hestellungslage dargestellt sind. Bei der Montage des Verschlusses werden jedoch die Verbindungen zerstört und die Ausgusstülle 3 vom Unterteil 1 getrennt. Der Unterteil 1 hat eine vertikale, ringförmige Mantelwand 10, die von einer Deckfläche 11 nach oben hin begrenzt wird. Der Unterteil 10 ist gemäss dieser Ausführung mit einem Gewinde 12 zur Befestigung auf den Behälterhals H ausgerüstet. Der untere Rand der Mantelwand 10, ist sägezahnförmig 13 gestaltet, um ein Abschrauben desselben vom Behälterhals zu verhindern. Auf der Deckfläche 11 ist eine vertikal, geschlossene Ringwand 14 angeordnet, die gegenüber der Mantelwand 10 nach innen hin versetzt ist. Sie verläuft konzentrisch um den zentrischen Ausguss 15 in der Deckfläche 11. Die Form des Ausgusses ist rund und besitzt mehrere Aussparungen 16, die in Form und Lage den radial abstehenden Rippen an der Ausgusstülle 3 entsprechen. Die Ringwand 14 hat auf der Innenseite eine umlaufende, gerundete Ringnut 17.

Wie bereits erwähnt, ist die Ausgusstülle 3 hier in einer Lage gezeichnet, die der Herstellungslage entspricht. Diese Ausgusstülle 3 ist im wesentlichen ein Rohrabschnitt 30, welcher mit einem Aussengewinde 31 versehen ist. Nach oben hin ist der Rohrabschnitt 30 durch eine Haube 32 abgedeckt. Diese Haube 32 wird von zwei den Rohrabschnitt 30 diametral durchsetzenden, senkrecht zueinander verlaufenden Wänden 33 getragen. Es verbleiben daher zwischen dem oberen Rand des Rohrabschnittes 30 und der Haube 32 vier durch die beiden diametralen Wände 33 begrenzte Oeffnungen 34. Am unteren Ende des Rohrabschnittes 30 der Ausgusstülle 3 sind drei in regelmässigem Abstand zueinander stehende, radial nach aussen gerichtete Rippen 35 zu erkennen. Ueber die Sollbruchstellen 36 sind die Rippen 35 mit der Deckfläche 11 des Unterteiles 1 in der Herstellungslage verbunden. Beim Zusammenbau des Verschlusses werden diese Sollbruchstellen 36 zerstört und die Ausgusstülle vom Unterteil getrennt und in eine tiefere Lage verschoben.

Eine weitere Besonderheit dieser Ausgusstülle besteht darin, dass die beiden den Rohrabschnitt 30 diametral durchsetzenden Wände 33 unten zu einer gemeinsamen, zentrischen Spitze 37 zulaufen. Die Haube 32 hat einen etwas geringeren Durchmesser als der Innendurchmesser des Rohrabschnittes 30. Entsprechend laufen die beiden Wände 33 zur Haube 32 konisch zusammen.

Die zum Unterteil 1, gemäss den Figuren 1-3, gehörende Ueberwurfkappe 2 ist in den Figuren 4 und 5 dargestellt. Der Innendurchmesser der vertikalen äusseren Mantelwand 20 der Ueberwurfkappe 2 entspricht dem Aussendurchmesser der Mantelwand 10 des Unterteiles 1, so dass die Ueberwurfkappe 2 gleich einer Ueberwurfmutter über den Unterteil 1 und die darin gelagerte Tülle 3 gestülpt werden kann. Entsprechend der Form der Ausgusstülle 3 ist die Kappenoberfläche 21 zu einem Spitz hochgezogen. Oben an der Spitze liegt eine zentrische Oeffnung 22. Der Durchmesser der zentrischen Oeffnung 22 entspricht genau dem Durchmesser der Haube 32 der Ausgusstülle 3, so dass die Haube 32 genau dichtend in die Oeffnung 22 passt.
An der Innenseite der Ueberwurfkappe 2 ist eine zylindrische Hülse 23 unter der zentralen Oeffnung 22 umgeformt. Die Hülse 23 hat ein Innengewinde 24, in welches das Aussengewinde 31 der Ausgusstülle 3 genau passt. Eine konzentrisch um die Hülse 23 verlaufende Ringwand 25, ist mit einem nach aussen gerichteten Ringwulst 26 versehen. Im montierten Zustand des Verschlusses liegt der Ringwulst 26 in der Ringnut 17 der Ringwand 14 am Unterteil 1. Hierdurch ist eine Relativverschiebung in axialer Richtung zwischen Unterteil und Ueberwurfkappe nicht ermöglicht, während dessen eine Verdrehung der beiden Teile zueinander gewährleistet ist.

Es sei nun kurz die Funktion dieser Ausführungsform des Verschlusses und das funktionelle Zusammenwirken der verschiedenen Teile beschrieben. Vorweg sei der Zusammenbau des Verschlusses erklärt. Über den Unterteil 1, wie in Figur 1-3 dargestellt, wird die Ueberwurfkappe 2 gestülpt. Die Ausgusstülle 3 kommt dabei in die zylindrische Hülse 23 zu liegen. Nun wird die Ueberwurfkappe 2 zugeschraubt bis die zylindrische Hülse auf den radialen Rippen 25 aufliegt. Gleichzeitig liegt der Ringwulst 26 auf der Ringwand 14 am Unterteil 1 auf. Nun werden Unterteil 1 und Ueberwurfkappe 2 axial gegeneinander gedrückt, bis die Sollbruchstellen 36 reissen und der Ringwulst 26 in die Nut 17 der Ringwand 14 des Unterteils einschnappt. Nun sind die Ausgusstülle 3 und der Unterteil 1 zwei getrennte Teile und der Unterteil 1 und die Ueberwurfkappe 2 sind nun in axialer Richtung unverschiebbar, lassen sich jedoch zueinander verdrehen. Beim Zusammensetzen gleitet die vertikale Mantelwand 20 der Ueberwurfkappe 2 über die vertikale Mantelwand 10 des Unterteiles 1. Das untere Ende der Mantelwand 20 gleitet bei der Axialverschiebung hinter einem Garantieband 18, welches über dünne Stege oder Brücken 19 mit der Mantelwand 10 des Unterteiles verbunden ist. In dieser Stellung ist der Verschluss geschlossen und garantiegesichert.
Oeffnet man nun den Verschluss erstmals, so muss man lediglich die Ueberwurfkappe, wie gewohnt, aufdrehen.

Weil sich die Kappe jedoch axial nicht verschieben kann, gleitet die nun lose Ausgusstülle 3 abwärts bis die Haube 32 unterhalb der zentralen Oeffnung 22 liegt. Gleichzeitig trennen kleine Erhebungen 27 an der Unterkante der Mantelwand 20 die Brücken 19 und das an der Trennstelle 100 offene Garantieband 18 fällt ab. Eine konzentrisch zur Ringwand 14 verlaufende Schikane 101 verhindert, dass die Ausgusstülle aus der Hülse 23 herausgeschraubt werden kann, da sie mit einer radial nach innen gerichteten Nase 28 an der Innenseite der Ueberwurfskappe einen Anschlag bildet. In der geöffneten Position kann nun der Behälterinhalt durch die Ausgusstülle strömen und durch die seitlichen Oeffnungen 34 in die Tülle 23 gelangen.

Von hier umfliesst der Behälterinhalt die Haube 32 und tritt durch die zentrale Oeffnung 22 in der Ueberwurfskappe nach aussen.
In der beschriebenen Ausführung kann der Verschluss auch auf einen Behälter aufgesetzt werden, dessen Behälterhals mit einer Aluminiumfolie versiegelt ist. Bei der erstmaligen Oeffnung des Verschlusses durchdringt die Spitze 37, die von den beiden Wänden 33 gebildet ist, die Aluminiumfolie. Im Gegensatz zu anderen Verschlüssen, die erst abgeschraubt werden müssen, um die Folie zu zerstören, ist hier die Folie für den Endverbraucher nicht sichtbar. Daher kann hier eine besonders preiswerte Folie verwendet werden, die auch ohne weiteres oxidieren darf.

## Patentansprüche

1. Kunststoffverschluss bestehend aus einem auf einen Behälterhals (H) aufsetzbaren Unterteil (1) mit einem Ausguss (15) und einer damit in Verbindung stehenden, am oberen Ende geschlosssepen Ausgusstülle (3), die als Dichtstift dient, sowie aus einer mit dem Unterteil (1) drehbar verbundenen Ueberwurfkappe (2) mit einer zentralen Oeffnung (22), in die in geschlossenem Zustand des Verschlusses das obere, geschlossene Ende der Ausgusstülle (3) dichtend hineinragt, wobei die Ausgusstülle (3) in Axialrichtung auf- und abbewegbar, in Radialrichtung verdrehgesichert im Unterteil (1) gelagert ist, die Tülle (3) ein Aussengewinde (31) aufweist, welches mit einem Innengewinde (24) in der Ueberwurfkappe (2) kämmt, und wobei ferner an der Tülle (3) radial nach aussen gerichtete Rippen (35) angeordnet sind, die mit formschlüssigen Aussparungen (16) im Ausguss (15) des Unterteiles (1) zusammenpassen, so dass die Tülle (3) im Unterteil (1) verdrehgesichert gleitend gelagert ist, dadurch gekennzeichnet, dass der Unterteil (1) und die Tülle (3) vor dem Zusammenbau über brückenförmige Sollbruchstellen (36) zwischen den radialen Rippen (35) und den Rändern der formschlüssigen Aussparungen (16) im Ausguss (15) des Unterteiles (1) miteinander einstückig verbunden sind..

2. Kunststoffverschluss nach Anspruch 1, dadurch gekennzeichent, dass die Ueberwurfkappe (2) eine zu ihrer äusseren Umfangswand nach innen versetzte, kürzere Ringwand (25) aufweist, die formschlüssig mit einer auf dem Unterteil (1) angeordneten Ringwand (14) zusammenpasst, und dass eine Ringwand (14,25) eine Ringnut (17) und die andere Ringwand (14,25) einen Ringwulst (26) aufweist, so dass in der Gebrauchslage der Ringwulst (26) in der Ringnut (17) liegt.

3. Kunststoffverschluss nach Anspruch 1, dadurch gekennzeichnet, dass auf dem Unterteil (1) eine axial nach oben gerichtete Schikane (101) angeordnet ist, die mit einer radial nach innen gerichteten Rippe (28) an der Unterseite der Ueberwurfkappe (2) zusammenwirkt und damit den Verdrehwinkel der Ueberwurfkappe relativ zum Unterteil bestimmt.

4. Kunststoffverschluss nach Anspruch 1, dadurch gekennzeichnet, dass eine mit einem Innengewinde (24) versehene, die Tülle (3) umgreifende Wandpartie, eine mit der Ueberwurfkappe (2) fest verbundene Hülse (23) ist, und dass die Tülle (3) im oberen Bereich unterhalb des geschlossenen Endes (32) konisch zum Ende hin zuläuft und seitliche Austrittöffnungen (34) aufweist.

5. Kunststoffverschluss nach Anspruch 1, dadurch gekennzeichnet, dass am unteren Ende der axial auf- und abbewegbaren Tülle (3) ein dornartiges Durchstossmittel (37) vorgesehen ist.

6. Kunststoffverschluss nach Anspruch 5, dadurch gekennzeichnet, dass die Tülle (3) einen rohrförmigen Teil (30) umfasst in dem mindestens zwei sich diametral durchsetzende Wände (33) verlaufen, auf denen oben eine die Tülle (3) schliessende Haube (32) angeordnet ist, und die Wände unten in eine zentrische Spitze (37) zusammenlaufen, die das Durchstossmittel bildet.

7. Kunststoffverschluss nach Anspruch 1, dadurch gekennzeichnet, dass der Unterteil (1) ein Innengewinde (12) zur Befestigung auf den Behälterhals (H) aufweist und am unteren Ende mit einem sägezahnförmigen Rand (13) versehen ist, der ein Abschrauben des Unterteiles vom Behälterhals verhindert.

8. Kunststoffverschluss nach Anspruch 1, dadurch gekennzeichnet, dass am Unterteil (1) ein abtrennbares Garantieband (18) vorgesehen ist, welches mittels Formschlussmittel ein Verdrehen der Ueberwurfkappe (3) verhindert.

9. Kunststoffverschluss nach Anspruch 1, dadurch gekennzeichnet, dass am Unterteil (1) über mehrere Brücken (19) ein abtrennbares Garantieband (18) angeordnet ist, und dass an der unteren Kante der Ueberwurfkappe (2) mindestens eine gegenüber der Unterkante vorstehende Erhebung (27) vorgesehen ist, die in der Garantielage des Verschlusses zwischen zwei benachbarten Brücken (19) hindurchragt.

## Claims

1. Plastic closure comprising a lower part (1) which can be engaged on a container neck (H) and which has an outlet (15) and a pouring spout (3), which is closed at the upper end and connected thereto and which serves as a sealing pin, as well as a screw cap (2) connected in rotary manner to the lower part (1) and which has a central opening (22), into which sealingly projects in the closed state of the closure the upper, closed end of the pouring spout (3), the latter being movable up and down in the axial direction, is mounted in the radial direction so as to be prevented from turning in the lower part (1) and having an outer thread (31), which meshes with an inner thread (24) in the screw cap (2) and in which on said spout (3) are located radially outwardly directed ribs (35), which fit together with engaging recesses (16) in the outlet (15) of the lower part (1), so that the spout (3) is slidingly mounted in turning-prevented manner in the lower part (1), characterized in that the lower part (1) and the spout (3) are interconnected in one piece prior to assembly by means of bridge-like predetermined breaking points (36) between the radial ribs (35) and the edges of the engaging recesses (16) in the outlet (15) of the lower part (1).

2. Plastic closure according to claim 1, characterized in that the screw cap (2) has a shorter annular wall (25) inwardly displaced towards its outer circumferential wall and which positively fits with an annular wall (14) located on the lower part (1) and that one annular wail (14, 25) has an annular groove (17) and the annular wall (14, 25) a torus (26), so that in the use position the torus (26) is located in the annular groove (17).

3. Plastic closure according to claim 1, characterized in that the lower part (1) carries an axially upwardly directed baffle plate (101), which cooperates with a radially inwardly directed rib (28) on the underside of the screw cap (2) and consequently determines a turning angle of the screw cap relative to the lower part.

4. Plastic closure according to claim 1, characterized in that a wall portion embracing the spout (3) and provided with an inner thread (24) is a sleeve (23) firmly connected to the screw cap (2) and in that in the upper area below the closed end (32) the spout (3) tapers conically towards the end and has lateral outlet ports (34).

5. Plastic closure according to claim 1, characterized in that on the lower end of the spout (3), which moves axially up and down, is provided a spike-like perforating means (37).

6. Plastic closure according to claim 5, characterized in that the spout (3) surrounds a tubular part (30) in which there are at least two diametrically crossing walls (33) on which is arranged at the top a hood (32) closing the spout (3) and at the bottom the walls converge to a central tip (37), which forms the perforating means.

7. Plastic closure according to claim 1, characterized in that the lower part (1) has an inner thread for fixing to the container neck (H) and at the lower end is provided with a sawtooth-lik edge (13), which prevents unscrewing of the lower part from the container neck.

8. Plastic closure according to claim 1, characterized in that on the lower part (1) is provided a separatable tamper-proof strip (18), which by means of interlocking means prevents a turning of the screw cap (3).

9. Plastic closure according to claim 1, characterized in that on the lower part (1) is positioned over several bridges (19) a separatable tamper-proof strip (18) and that on the lower edge of the screw cap (2) is provided at least one protuberance (27) projecting with respect to the lower edge and which in the tamper-proof position of the closure projects between two adjacent bridges (19).

## Revendications

1. Fermeture en matière plastique constituée d'une embase (1) pouvant être montée sur le goulot d'un récipient (H), comportant une ouverture de déversement (15) et, relié à celle-ci, un bec verseur (3) fermé sur son extrémité supérieure et servant de cheville d'étanchéité, ladite fermeture étant également constituée d'un capuchon de recouvrement (2) relié de manière rotative à l'embase (1) et comportant une ouverture centrale (22) dans laquelle, lorsque la fermeture est en position fermée, pénètre de manière à réaliser l'étanchéité l'extrémité supérieure fermée du bec verseur (3), ledit bec verseur (3) étant monté dans l'embase (1) de manière à résister aux rotations dans la direction radiale et à pouvoir se déplacer vers le haut et vers le bas dans la direction axiale, ledit bec verseur (3) étant muni d'un filetage extérieur (31) qui s'engrène dans un filetage intérieur (24) pratiqué dans le capuchon (2) et, en outre, sur ce bec verseur (3) étant pratiquées des nervures (35) orientées vers le haut qui s'adaptent à des évidements (16) pratiqués dans l'ouverture de déversement (15) de l'embase (1), de telle sorte que le bec verseur (3) est monté dans l'embase (1) de manière coulissante mais résistante aux rotations, caractérisée en ce que l'embase (1) et le bec verseur (3) sont reliés l'un à l'autre en constituant une seule pièce avant l'assemblage, cette liaison étant réalisée par des points de rupture (36) en forme de ponts entre les nervures radiales (35) et les bords des évidements (16) pratiqués dans l'ouverture de déversement (15) de l'embase (1).

2. Fermeture en matière plastique selon la revendication 1, caractérisée en ce que le capuchon (2) présente, par rapport à sa paroi périphérique extérieure, une paroi annulaire (25) plus courte décalée vers l'intérieur qui s'adapte par la forme à une paroi annulaire (14) disposée sur l'embase (1), et en ce qu'une paroi annulaire (14, 25) est munie d'une rainure annulaire (17) et que l'autre paroi annulaire (14, 25) est munie d'un bourrelet annulaire (26) de telle sorte, qu'en position d'utilisation, le bourrelet (26) se place dans la rainure (17).

3. Fermeture en matière plastique selon la revendication 1, caractérisée en ce que sur l'embase (1) est disposée une chicane (101) orientée axialement vers le haut, qui coopère avec une nervure (28) orientée radialement vers l'intérieur et située sur la face inférieure du capuchon (2), déterminant ainsi l'angle de torsion du capuchon par rapport à l'embase.

4. Fermeture en matière plastique selon la revendication 1, caractérisée en ce qu'une partie de paroi entourant le bec verseur (3) et munie d'un filetage intérieur (24) est une douille (23) reliée de manière fixe au capuchon (2) et en ce que le bec verseur (3), dans la zone supérieure, a une forme conique dont la pointe se dirige vers l'extrémité fermée (32) et présente des orifices de sortie latéraux (34).

5. Fermeture en matière plastique selon la revendication 1, caractérisée en ce que, sur l'extrémité inférieure du bec verseur (3) mobile axialement vers le haut et vers le bas, est prévu un moyen de perforation (37) du type mandrin.

6. Fermeture en matière plastique selon la revendication 5, caractérisée en ce que le bec verseur (3) entoure une partie de forme tubulaire (30) dans laquelle s'étendent au moins deux parois (33) traversant diamétralement ledit tube,sur lesquelles est disposée, en haut, une hotte (32) fermant le bec verseur (3) et en ce que lesdites parois sont reliées, en bas, en formant une pointe centrale (37) qui constitue le moyen de perforation.

7. Fermeture en matière plastique selon la revendication 1, caractérisée en ce que l'embase (1) présente un filetage intérieur (12) destiné à la fixation sur le goulot du récipient (H) et qu'elle est munie, sur son extrémité inférieure, d'un bord (13) en forme de dents de scie qui empêche que ladite embase se dévisse du goulot.

8. Fermeture en matière plastique selon la revendication 1, caractérisée en ce que, sur l'embase (1) est prévue une bande de garantie (18) mobile qui empêche, par des moyens inhérents à sa configuration, toute torsion du capuchon (3).

9. Fermeture en matière plastique selon la revendication 1, caractérisée en ce que, sur l'embase (1) est disposée une bande de garantie (18) pouvant être séparée par plusieurs points de rupture (19) et que sur l'arête inférieure du capuchon (2) est prévue au moins un bossage (27) faisant saillie sur l'arête inférieure qui, en position de garantie de la fermeture, pénètre entre deux points de rupture (19) successifs.
